# EUROPÄISCHE PATENTSCHRIFT

(11) **EP 0 407 545 B1**
(45) Veröffentlichungstag und Bekanntmachung des Hinweises auf die Patenterteilung: **08.09.1993**
(21) Anmeldenummer: 90902109.9
(22) Anmeldetag: 19.01.1990
(51) Int. Cl.: B21F 27/10, B21F 23/00

(54) **VORRICHTUNG ZUM BESCHICKEN EINER GITTERSCHWEISSMASCHINE MIT LÄNGSELEMENTEN**
DEVICE FOR FEEDING A MESH WELDING MACHINE WITH LONGITUDINAL ELEMENTS
DISPOSITIF D'ALIMENTATION DE MACHINES DE SOUDAGE DE GRILLES EN ELEMENTS LONGITUDINAUX

(30) Priorität: 02.02.1989 AT 214/89
(43) Veröffentlichungstag der Anmeldung: 16.01.1991
(73) Patentinhaber: EVG Entwicklungs- u. Verwertungs- Gesellschaft m.b.H., A-8042 Raaba (AT)
(72) Erfinder: GRABUSCHNIG, Josef, A-8043 Graz (AT); RITTER, Klaus, A-8042 Graz (AT); RITTER, Gerhard, A-8043 Graz (AT)
(74) Vertreter: Holzer, Walter, Dipl.-Ing.
(86) Internationale Anmeldenummer: AT9000010
(87) Internationale Veröffentlichungsnummer: WO9008606

(56) Entgegenhaltungen:
- AT-B- 348 314
- AT-B- 373 798
- DE-B- 1 287 547
- US-A- 3 830 359

## Beschreibung

Die Erfindung betrifft eine Vorrichtung zum Beschicken einer Gitterschweißmaschine mit Längselementen, mit in einer Vorschubebene quer zur Vorschubrichtung mit konstantem gegenseitigem Abstand angeordneten Organen zum Einführen der Längselemente in in der Vorschubebene quer zur Vorschubrichtung verschwenkbare Zuführkanäle.

Aus der AT-PS 348.314 ist eine Vorrichtung zum Zuführen einer Schar von zueinander parallelen, hochkant stehenden Flacheisenbändern zu einer Gitterrost-Schweißmaschine bekannt. Um den Abstand der Bänder in der Schweißmaschine frei wählen zu können, wird zwischen einem hinsichtlich des gegenseitigen Abstandes unveränderbaren Satz von Führungsrohren und der Schweißmaschine ein Satz von Verteilerrohren zwischengeschaltet, deren einlaufseitige Enden in festem, dem Abstand der Führungsrohre entsprechendem-Abstand voneinander angeordnet sind und die schwenkbar gelagert sind, so daß der gegenseitige Abstand ihrer auslaufseitigen Enden wählbar ist, wobei diese Rohre in der gewählten Lage fixierbar sind. Bei der bekannten Vorrichtung definieren die Verteilerrohre Zuführkanäle mit fest vorgegebenen, unveränderlichen Breiten und sind nur je als gesamte Einheit verschwenkbar. Bedingt durch diese Ausführung ist der Schwenkbereich jedes Verteilerrohres jeweils durch den Schwenkbereich des benachbarten Verteilerrohres begrenzt. Außerdem wird durch die konstante Breite der Verteilerrohre eine konstante untere Grenze für den Abstand der Längselemente zueinander vorgegeben.

Die Erfindung zielt darauf ab, eine Beschickungsvorrichtung zu schaffen, bei der mit Hilfe variabler Zuführkanäle sowohl die Anzahl als auch der gegenseitige Abstand der Längselemente frei wählbar sind. Die erfindungsgemäße Vorrichtung zeichnet sich dadurch aus, daß jeder Zuführkanal seitlich durch mit dem Einführorgan fest verbundene, einzeln quer zur Vorschubrichtung verschwenkbare Führungselemente begrenzt ist, deren freie Enden an der Einlaufseite von nachgeschalteten Zuführorganen der Schweißmaschine mittels an diesen Zuführorganen befestigten Leiteinrichtungen lösbar festlegbar sind, wobei die quer zur Vorschubrichtung verschiebbaren Zuführorgane auf frei wählbare Querabstände einstellbar sind und wobei jedes Zuführorgan über die Führungselemente mit einem oder mehreren Zuführkanälen verbindbar ist.

Es sei erwähnt, daß es aus der AT-PS 228.028 bei einer Vorrichtung anderer Art bekannt ist, die Zuführorgane quer zur Vorschubrichtung zu verschieben.

Gemäß einem bevorzugten Ausführungsbeispiel der Erfindung sind die durch Trichter gebildeten Einführorgane mit ihren Führungselementen auf einer Achse in Richtung senkrecht zur Vorschubebene der Längselemente verschwenkbar montiert.

Vorzugsweise bestehen die Führungselemente aus verschleißfesten Federstahlbändern. Nach einem weiteren Erfindungsmerkmal sind die Leiteinrichtungen durch senkrecht zur Vorschubebene der Längselemente verschwenkbare Verschlußklappen gebildet.

Eine Weiterbildung der Erfindung zeichnet sich dadurch aus, daß die Zuführorgane durch einen um eine quer zur Vorschubrichtung verlaufende Achse drehbaren Teilungsrevolver, der an seinem Umfang verteilt Führungsnuten enthält, abstützbar und in diesen Führungsnuten fixierbar sind, wobei eine der Führungsnuten beliebig wählbare Abstände der Zuführorgane ermöglicht, wogegen die übrigen Führungsnuten entlang der Längsachse des Teilungsrevolvers entsprechend vorbestimmten Standardabständen der Zuführorgane angeordnet sind.

Die Vorrichtung gemäß der Erfindung ermöglicht es, die Lage der Seitenwände der Zuführkanäle zueinander sowie die Breite der Zuführkanäle je nach Bewegung und Stellung der Führungselemente unterschiedlich zu gestalten. Insbesondere sind die Bewegungsbereiche aller Seitenwände der Zuführkanäle im Zusammenspiel mit den Seitenwänden der benachbarten Zuführkanäle, d.h. unter Veränderung der Breite des jeweiligen, benachbarten Zuführkanals, erweiterbar und an unterschiedliche Längselementdurchmesser und Längselementteilungen optimal anpaßbar. Erfindungsgemäß können somit die Längselemente aus Zuführpositionen mit festgelegten, unveränderlichen Querabständen an Zuführorgane mit beliebig einstellbaren Querabständen übergeben werden, die beispielsweise bei Schweißmaschinen für die Herstellung von Gittermatten mit beliebig wählbarer Längsdrahtteilung Anwendung finden. Die Längselemente können beliebige Querschnittform haben, d.h. beispielsweise aus Runddrähten für die Herstellung von Gittermatten oder aus Flachbändern für die Herstellung von Gitterrosten bestehen. Zugleich ist es mit Hilfe der erfindungsgemäßen Vorrichtung möglich, den Zuführorganen der Schweißmaschine Längselemente in Form von Einzel- und Doppelelementen zuzuführen.

Weitere Merkmale der Erfindung werden nachfolgend an Ausführungsbeispielen unter Bezugnahme auf die Zeichnungen näher erläutert. Es zeigen:
Fig. 1 eine schematische Seitenansicht einer erfindungsgemäßen Vorrichtung,
Fig. 2 eine schematische Draufsicht zu Fig. 1 und
Fig. 3 eine Perspektivansicht eines Teiles der Vorrichtung.

In den Figuren sind die an sich bekannten Antriebs- und Verstelleinrichtungen, die hydraulisch, pneumatisch, elektromotorisch, aber auch händisch betätigbar sein können, der Übersicht halber weggelassen.

Gemäß den Fig. 1 und 2 werden Längselemente L, z.B. Längsdrähte, von einem nicht dargestellten Zuführwagen in der zur Herstellung einer Gittermatte od. dgl. notwendigen Anzahl sowie in dem dem Gittermattenaufbau entsprechenden Querabstand in Richtung des Pfeiles P Einführtrichtern 1 zugeführt. Die Zuführbahnen der Längselemente L fluchten mit den Öffnungen der Einführtrichter 1. Je Einführtrichter wird nur ein Längselement L zugeführt.

Die Einführtrichter 1 liegen parallel zur Schweißlinie S der Schweißmaschine nebeneinander in der durch die Zuführbahnen der Längselementeschar definierten Vorschubebene E-E. Die Anzahl der Einführtrichter 1 entspricht zweckmäßig der größten Anzahl von Längselementen L, die von der nachgeschalteten Schweißmaschine verarbeitet werden können. Der gegenseitige Abstand der Einführtrichter 1 ist jeweils konstant und stimmt zweckmäßig mit der kleinstmöglichen Grundteilung der Elektroden der Gitterschweißmaschine überein. Die Einführtrichter 1 sind um eine Achse 2 in Richtung des Pfeiles P₁ senkrecht zur Vorschubebene schwenkbar mit einem Gestell 3 verbunden, das in Richtung des Pfeiles P₂ längsverschiebbar und in Richtung des Pfeiles P₃ höhenverstellbar auf einem in Richtung des Pfeiles P₄ längsverschiebbaren Grundgestell 4 angeordnet ist.

An dem der Schweißmaschine zugekehrten Ende jedes Einführtrichters 1 sind seitlich zwei Führungselemente 5 angebracht, die hochkant senkrecht zur Vorschubebene E-E stehen und einen Zuführkanal K für je ein Längselement L begrenzen. Die Führungselemente 5 bestehen z.B. aus verschleißfesten Federstahlbändern, die an ihren freien Enden in der Vorschubebene E-E in Richtung des Pfeiles P₅ quer zur Vorschubrichtung P verschwenkbar sind. Die Länge der Führungselemente 5 wird so gewählt, daß bei extremer seitlicher Verschwenkung derselben auch Längselemente mit in der nachgeschalteten Schweißmaschine zu verarbeitenden größten Abmessungen ohne bleibende Verformung in den Zuführkanälen K gleiten können, ohne daß allzu große Reibungsverluste auftreten. Ein am Gestell 3 befestigtes Abschlußblech 6 begrenzt die Zuführkanäle K nach unten und verhindert damit ein Herausfallen der Längselemente L aus den Kanälen.

Jeder Zuführkanal K mündet in ein rohrförmiges Zuführelement 7, das jeweils auf eine Schweißelektrode 8 der nachgeschalteten Schweißmaschine ausgerichtet und an einem Hubbalken 9 in Richtung des Pfeiles P₆ längsverschiebbar und in Richtung des Pfeiles P₇ querverschiebbar befestigt ist. Der Zuführkanal K ist außerdem durch einen um eine Achse 10 in Richtung des Pfeiles P₈ verschwenkbaren Verschlußdeckel 11 abgedeckt.

Die Anzahl der Zuführrohre 7 stimmt zweckmäßig mit der größten Anzahl der in der Schweißmaschine verarbeitbaren Längselemente überein. Die Fixierung eines Zuführrohres 7 am Hubbalken 9 erfolgt mittels einer lösbaren Klemmeinrichtung 12. Der Hubbalken 9 ist in Richtung des Pfeiles P₉ höhenverstellbar am Grundgestell 4 montiert, wodurch die Lage des Zuführrohres 7 auf unterschiedliche Durchmesser der Längselemente eingestellt werden kann. Das Zuführrohr 7 ist außerdem auf einem in Richtung des Pfeiles P₁₀ um eine quer zur Vorschubrichtung verlaufende Achse drehbaren Teilungsrevolver 13 abgestützt. Der Teilungsrevolver 13 enthält an seinem Umfang verteilt mehrere Zentriernuten 14, 14', welche in zur Längsrichtung des Teilungsrevolvers 13 parallelen Reihen angeordnet sind. Auf diese Weise können mehrere, fest vorgegebene Standardabstände der Zuführrohre 7 und somit Standardteilungen der Längselemente L rasch und reproduzierbar eingestellt werden. Außerdem ist eine durchgehende, sich über die gesamte Länge des Teilungsrevolvers 13 erstreckende Führungsnut 14'' vorhanden, die eine stufenlose Querverschiebung der Zuführrohre 7 und somit eine stufenlose Einstellung der Längselementeteilung gestattet.

An dem den Führungselementen 5 zugekehrten Ende des Zuführrohres 7 sind an beiden Seiten des Zuführrohres Leitbleche 15 befestigt, die das Zuführrohr 7 in Richtung zu den Führungselementen 5 hin entsprechend verlängern und diese in der Arbeitsstellung umschließen. Im Zuführrohr 7 sind eine V-förmige Längsnut sowie geeignete Federelemente vorgesehen, welche die Längselemente L in diese Nut drücken und somit eine genau reproduzierbare, exakt fixierte Lage der Längselemente bei ihrem Vorschub in die Schweißmaschine gewährleisten.

Bei Produktionsbeginn und bei jeder Änderung der Längselementteilung, die eine Verstellung der Schweißelektroden 8 in der Schweißlinie S erforderlich macht, werden folgende Schritte ausgeführt:
Das Gestell 3 wird in Richtung des Pfeiles P₂ entgegen der Vorschubrichtung P der Längselemente L so weit aus der Arbeitsstellung zurückgezogen, bis sich die Führungselemente 5 aus den Leitblechen 15 der Zuführrohre 7 lösen und in ihre Ausgangslage parallel zur Vorschubrichtung P zurückfedern können. Anschließend wird das Grundgestell 4 in Richtung des Pfeiles P₄ ebenfalls entgegen der Vorschubrichtung P der Längselemente zurückgezogen, so daß sich die Zuführrohre 7 von den Schweißelektroden 8 der Schweißmaschine entfernen, um die nachfolgende Verstellung der Schweißelektroden 8 auf die gewünschte Längselementteilung zu ermöglichen. Anschließend wird die Klemmeinrichtung 12 gelöst und es werden gegebenenfalls die Zuführrohre 7 in Richtung des Pfeiles P₆ entgegen der Vorschubrichtung P zurückgezogen. Nach erfolgter Verstellung der Schweißelektroden 8 wird das Grundgestell 4 in Richtung des Pfeiles P₄ in seine Ausgangsstellung zurückgeschoben.

Die Zuführrohre 7 werden aus den Führungsnuten 14, 14' des Teilungsrevolvers 13 herausgehoben und dieser wird je nach gewünschter Teilung der Längselemente im herzustellenden Gitter in Richtung des Pfeiles P₁₀ derart gedreht, daß die entsprechende Reihe von Führungsnuten 14, 14' oder die endlose Führungsnut 14 in die oben liegende Arbeitsstellung gebracht wird.

Dann werden die Zuführrohre 7 durch entsprechende Querverschiebung in Richtung des Doppelpfeiles P₇ sowie anschließende Längsverschiebung in Richtung des Pfeiles P₆ mittels nicht dargestellter Zentrierhilfen auf die Schweißelektroden 8 einzentriert und mittels der Klemmeinrichtung 12 fixiert. Nicht benötigte Zuführrohre 7 können gegebenenfalls an den Rand der Produktionsebene in eine sogenannte Parkstellung geschoben werden.

Anschließend wird der Verschlußdeckel 11 durch Verschwenken in Richtung des Pfeiles P₈ in die strichliert eingezeichnete Offenstellung bewegt und das Gestell 3 wird in Richtung des Pfeiles P₂ in seine ursprüngliche Ausgangslage zurückgeschoben. Von der Schweißmaschinensteuerung werden entsprechende Befehle an zweckmäßig auf den Einführtrichtern 1 angebrachte, nicht dargestellte Signalanzeigen gegeben, um der Bedienungsperson anzuzeigen, welche der Einführtrichter 1 für den zu produzierenden Gittermattentyp vom nicht dargestellten Zuführwagen mit Längselementen L beschickt werden und welche der Zuführkanäle K welchen Zuführrohren 7 zugeordnet werden müssen.

Eine derartige Zuordnung wird dadurch hergestellt, daß der entsprechende Einführtrichter 1 mit seinen beiden Führungselementen 5 in Richtung des Pfeiles P₁ in die strichliert eingezeichnete Stellung hochgeschwenkt wird und die freien Enden der Führungselemente 5 anschließend durch seitliches Verschwenken in Richtung des Pfeiles P₅ zwischen die Leitbleche 15 des entsprechenden Zuführrohres 7 eingelegt werden. Dabei werden, wie in Position D gezeigt, bei einer sogenannten Doppelschweißung, bei welcher zwei Längselemente L ohne Querabstand gemeinsam mit den Querelementen, z.B. Querdrähten, verschweißt werden, zwei Zuführkanäle K gemeinsam zwischen die Leitbleche -15 eines Zuführrohres 7 eingelegt.

In Fig. 2 sind die mit nur einem Längselement L beschickten Zuführrohre mit 7' bezeichnet, wobei auch gezeigt ist, daß Längselemente unterschiedlichen Durchmessers zugeführt werden können. Da in vielen Fällen in Abhängigkeit vom gewünschten Gittermattentyp nicht alle Einführtrichter 1 benötigt werden, werden diese Einführtrichter 1 keinem Zuführrohr 7 zugeordnet und auch nicht mit Längselementen L vom Zuführwagen beschickt. Abschließend werden die Zuführkanäle K durch Herabschwenken des Verschlußdeckels 11 in Richtung des Pfeiles P₈ von oben verschlossen, um auch in dieser Richtung einen Austritt der Längselemente zu verhindern.

Für jene Fälle, in denen eine Beschickung der Zuführrohre 7 direkt vom Zuführwagen erfolgen soll, können alle Zuführkanäle K durch Absenken des Gestells 3 in Richtung des Pfeiles P₃ aus der Vorschubebene E-E funktionslos werden.

Bei der in Fig. 2 dargestellten Ausführungsvariante der Vorrichtung sind die Einführtrichter 1 und auch die Führungselemente 5 in Richtung senkrecht zur Vorschubebene der Längselementeschar nicht verschwenkbar. Statt der Leitelemente 15 ist eine um eine Achse 17 in Richtung des Pfeiles P₁₁ verschwenkbare, U-förmig ausgebildete, unten offene Verschlußklappe 16 am Eingang jedes Zuführrohres 7 befestigt.

Zur Änderung der Zuordnung der Zuführkanäle K zu den Zuführrohren 7 wird nach den oben beschriebenen Schritten statt des Hochschwenkens der Führungselemente 5 und Einlegens derselben in die Leitbleche 15 nunmehr die Verschlußklappe 16 in Richtung des Pfeiles P₁₁ zunächst hochgeschwenkt, die Führungselemente 5 werden entsprechend der gewünschten Zuordnung seitlich in Richtung des Pfeiles P₅ verschwenkt und anschließend durch Zurückschwenken der Verschlußklappe 16 in Richtung des Pfeiles P₁₁ in ihrer Lage fixiert. Danach werden wieder alle Zuführkanäle K durch Herabschwenken des Verschlußdeckels 11 in Richtung des Pfeiles P₈ nach oben hin abgeschlossen.

Es versteht sich, daß das erläuterte Ausführungsbeispiel verschiedentlich abgewandelt werden kann, ohne den Erfindungsgedanken zu verlassen; beispielsweise könnten anstelle der Federstahlbänder auch Bänder aus elastischem Kunststoff verwendet werden und es könnten die Zuführelemente andere als die gezeigte Form haben.

## Patentansprüche

1. Vorrichtung zum Beschicken einer Gitterschweißmaschine mit Längselementen (L), mit in einer Vorschubebene (E-E) quer zur Vorschubrichtung (P) mit konstantem gegenseitigem Abstand angeordneten Organen zum Einführen der Längselemente (L) in in der Vorschubebene (E-E) quer zur Vorschubrichtung (P) verschwenkbare Zuführkanäle (K), dadurch gekennzeichnet, daß jeder Zuführkanal (K) seitlich durch mit dem Einführorgan (1) fest verbundene, einzeln quer zur Vorschubrichtung verschwenkbare Führungselemente (5) begrenzt ist, deren freie Enden an der Einlaufseite von nachgeschalteten Zuführorganen (7) der Schweißmaschine mittels an diesen Zuführorganen befestigten Leiteinrichtungen (15, 16) lösbar festlegbar sind, wobei die quer zur Vorschubrichtung verschiebbaren Zuführorgane (7) auf frei wählbare Querabstände einstellbar sind und wobei jedes Zuführorgan (7) über die Führungselemente (5) mit einem oder mehreren Zuführkanälen (K) verbindbar ist.

2. Vorrichtung nach Anspruch 1, dadurch gekennzeichnet, daß die durch Trichter gebildeten Einführorgane (1) mit ihren Führungselementen (5) auf einer Achse (2) in Richtung senkrecht zur Vorschubebene (E-E) der Längselemente (L) verschwenkbar montiert sind.

3. Vorrichtung nach einem der Anspruch 1 oder 2, dadurch gekennzeichnet, daß die Führungselemente aus verschleißfesten Federstahlbändern (5) bestehen.

4. Vorrichtung nach einem der Ansprüche 1 bis 3, dadurch gekennzeichnet, daß die Leiteinrichtungen durch senkrecht zur Vorschubebene (E-E) der Längselemente (L) verschwenkbare Verschlußklappen (16) gebildet sind (Fig. 2).

5. Vorrichtung nach einem der Ansprüche 1 bis 4, dadurch gekennzeichnet, daß die vorzugsweise rohrförmig ausgebildeten zuführorgane (7) auf einem höhenverstellbaren Hubbalken (9), der auf einem längsverschiebbaren Grundgestell (4) montiert ist, längsverschiebbar und querverschiebbar angeordnet und mittels Klemmeinrichtungen (12) fixierbar sind.

6. Vorrichtung nach einem der Ansprüche 1 bis 5, dadurch gekennzeichnet, daß die Zuführorgane (7) durch einen um eine quer zur Vorschubrichtung verlaufende Achse drehbaren Teilungsrevolver (13), der an seinem Umfang verteilt Führungsnuten (14, 14', 14'') enthalt, abstützbar und in diesen Führungsnuten (14, 14', 14'') fixierbar sind, wobei eine (14'') der Führungsnuten beliebig wählbare Abstände der Zuführorgane (7) ermöglicht, wogegen die übrigen Führungsnuten (14, 14') entlang der Längsachse des Teilungsrevolvers entsprechend vorbestimmten Standardabständen der Zuführorgane (7) angeordnet sind.

7. Vorrichtung nach einem der Ansprüche 1 bis 6, dadurch gekennzeichnet, daß die Zuführkanäle (K) nach unten von einem gemeinsamen Abdeckblech (6) und nach oben von einem senkrecht zur Vorschubebene (E-E) der Längselemente (L) verschwenkbaren Verschlußdeckel (11) abdeckbar sind.

8. Vorrichtung nach einem der Ansprüche 2 bis 7, dadurch gekennzeichnet, daß die Zuführtrichter (1) mit ihren Führungselementen (5), das Abdeckblech (6) und der Verschlußdeckel (11) auf einem absenkbaren Gestell (3) montiert sind, das auf dem Grundgestell (4) längsverschiebbar angeordnet ist.

## Claims

1. Apparatus for loading a grid-welding machine with longitudinal elements (L), comprising members arranged in a feed plane (E-E) at a constant mutual distance transversely to the feed direction (P) and intended for inserting the longitudinal elements (L) into feeding channels (K) pivotable in the feed plane (E-E) transversely to the feed direction (P), characterised in that each feeding channel (K) is defined laterally by guide elements (5) firmly connected to the insertion member (1) and pivotable individually transversely to the feed direction, the free ends of which guide elements (5) can be detachably secured to the entry side of feeding members (7), arranged downstream, of the welding machine by means of guiding devices (15, 16) fixed to these feeding members, in which arrangement the feeding members (7) displaceable transversely to the feed direction can be adjusted to freely selectable transverse distances and each feeding member (7) can be connected via the guide elements (5) to one or more feeding channels (K).

2. Apparatus according to Claim 1, characterised in that the insertion members (1) formed by funnels are counted with their guide elements (5) on an axis (2) in such a way as to be pivotable perpendicularly to the feed plane (E-E) of the longitudinal elements (L).

3. Apparatus according to either of Claims 1 or 2, characterised in that the guide elements are made of wear-resistant spring-steel strips (5).

4. Apparatus according to one of Claims 1 to 3, characterised in that the guiding devices are formed by closing lids (16) pivotable perpendicularly to the feed plane (E-E) of the longitudinal elements (L) (Fig. 2).

5. Apparatus according to one of Claims 1 to 4, characterised in that the feeding members (7), preferably of tubular design, are arranged in a longitudinally and transversely displaceable manner on a vertically adjustable lifting beam (9), counted on a longitudinally displaceable base frame (4), and can be fixed by means of clamping devices (12).

6. Apparatus according to one of Claims 1 to 5, characterised in that the feeding members (7) can be supported by a spacing revolver (13), rotatable about an axis running transversely to the feed direction and containing guide grooves (14, 14', 14'') distributed on its periphery, and can be fixed in these guide grooves (14, 14', 14''), one (14'') of the guide grooves permitting freely selectable distances between the feeding members (7), whereas the other guide grooves (14, 14') are arranged along the longitudinal axis of the spacing revolver in accordance with predetermined standard distances between the feeding members (7).

7. Apparatus according to one of Claims 1 to 6, characterised in that the feeding channels (K) can be covered at the bottom by a common cover plate ( 6 ) and at the top by a closing cover (11) pivotale perpendicularly to the feed plane (E-E) of the longitudinal elements (L).

8. Apparatus according to one of Claims 2 to 7, characterised in that the feeding funnels (1) together with their guide elements (5), the cover plate (6) and the closing cover (11) are mounted on a lowerable frame (3) which is arranged in a longitudinally displaceable manner on the base frame (4).

## Revendications

1. Dispositif pour alimenter, en éléments longitudinaux (L), une machine de soudage de grilles, présentant des organes disposés avec espacement mutuel constant dans un plan d'avance (E-E), transversalement par rapport à la direction d'avance (P), en vue d'introduire les éléments longitudinaux (L) dans des canaux d'amenée (K) pouvant pivoter, dans le plan d'avance (E-E), transversalement par rapport à la direction d'avance (P), caractérisé par le fait que chaque canal d'amenée (K) est délimité latéralement par des éléments de guidage (5) qui sont reliés rigidement à l'organe d'introduction (1), peuvent être animés d'un pivotement individuel transversalement par rapport à la direction d'avance, et dont les extrémités libres sont arrêtables amoviblement, côté pénétration d'organes d'amenée (7) de la machine de soudage, installés en aval, au moyen de systèmes directeurs (15, 16) fixés à ces organes d'amenée, dispositif dans lequel les organes d'amenée (7), pouvant coulisser transversalement par rapport à la direction d'avance,sont réglables sur des espacements transversaux librement sélectionnables, et dans lequel chaque organe d'amenée (7) peut être relié à un ou plusieurs canal (canaux) d'amenée (K), par l'intermédiaire des éléments de guidage (5).

2. Dispositif selon la revendication 1, caractérisé par le fait que les organes d'introduction (1) formés par des entonnoirs sont montés sur un axe (2), par leurs éléments de guidage (5), avec faculté de pivotement dans une direction perpendiculaire au plan d'avance (E-E) des éléments longitudinaux (L).

3. Dispositif selon l'une des revendications 1 ou 2, caractérisé par le fait que les éléments de guidage consistent en des rubans (5) en acier à ressorts, résistant à l'usure.

4. Dispositif selon l'une des revendications 1 à 3, caractérisé par le fait que les systèmes directeurs sont formés par des volets obturateurs (16) pouvant pivoter perpendiculairement au plan d'avance (E-E) des éléments longitudinaux (L) (figure 2).

5. Dispositif selon l'une des revendications 1 à 4, caractérisé par le fait que les organes d'amenée (7), préférentiellement de réalisation tubulaire, sont agencés à coulissements longitudinal et transversal sur une traverse de levage (9) réglable en hauteur et montée sur un bâti de base (4) pouvant coulisser longitudinalement, et peuvent être arrêtés au moyen de systèmes de serrage (12).

6. Dispositif selon l'une des revendications 1 à 5, caractérisé par le fait que les organes d'amenée (7) peuvent prendre appui par l'intermédiaire d'un système répartiteur rotatif (13) qui peut tourner autour d'un axe s'étendant transversalement par rapport à la direction d'avance, et présente des rainures de guidage (14, 14', 14'') réparties sur son pourtour, et peuvent être arrêtés dans ces rainures de guidage (14, 14', 14''), l'une (14'') des rainures de guidage autorisant des espacements des organes d'amenée (7) pouvant être sélectionnés à volonté, cependant que les autres rainures de guidage (14, 14') sont en revanche disposées le long de l'axe longitudinal du système répartiteur rotatif, en concordance avec des espacements normalisés prédéterminés des organes d'amenée (7).

7. Dispositif selon l'une des revendications 1 à 6, caractérisé par le fait que les canaux d'amenée (K) peuvent être recouverts vers le bas par une tôle commune de recouvrement (6) et, vers le haut, par un couvercle obturateur (11) pouvant pivoter perpendiculairement au plan d'avance (E-E) des éléments longitudinaux (L).

8. Dispositif selon l'une des revendications 2 à 7, caractérisé par le fait que les entonnoirs d'amenée (1) sont montés par leurs éléments de guidage (5) sur un châssis abaissable (3), de même que la tôle de recouvrement (6) et le couvercle obturateur (11), ledit châssis étant agencé à coulissement longitudinal sur le bâti de base (4).
